# EUROPÄISCHE PATENTSCHRIFT

(11) **EP 3 697 713 B1**
(45) Veröffentlichungstag und Bekanntmachung des Hinweises auf die Patenterteilung: **22.11.2023**
(21) Anmeldenummer: 18792389.1
(22) Anmeldetag: 17.10.2018
(51) Int. Cl.: B66B 5/04

(54) **GESCHWINDIGKEITSBEGRENZERSYSTEM FÜR EINEN AUFZUG MIT EINEM FAHRKORB**
SPEED LIMITING SYSTEM FOR AN ELEVATOR HAVING AN ELEVATOR CAR
SYSTÈME DE LIMITEUR DE VITESSE POUR ASCENSEUR AYANT UNE CABINE

(30) Priorität: 17.10.2017 DE 202017005334 U
(43) Veröffentlichungstag der Anmeldung: 26.08.2020
(73) Patentinhaber: Wittur Holding GmbH, 85259 Wiedenzhausen (DE)
(72) Erfinder: HOLZER, René, 3270 Scheibbs (AT); KRIENER, Karl, 3322 Viehdorf (AT); LATSCHBACHER, Leopold, 3264 Gresten (AT)
(74) Vertreter: Misselhorn, Hein-Martin
(86) Internationale Anmeldenummer: PCT/EP2018/078454
(87) Internationale Veröffentlichungsnummer: WO 2019/077002

(56) Entgegenhaltungen:
- EP-A1- 2 567 923
- EP-A1- 3 153 449
- DE-A1- 19 906 073
- JP-A- 2006 182 483

## Beschreibung

Die Erfindung betrifft ein Geschwindigkeitsbegrenzersystem für einen Aufzug mit einem Fahrkorb nach Maßgabe des Oberbegriffs von Anspruch 1.

### TECHNISCHER HINTERGRUND

Bei Aufzügen aller Art stellt sich das Problem, dass unzulässige Übergeschwindigkeit und im schlimmsten Fall auch der freie Fall des Aufzugsfahrkorbs beherrscht werden müssen. Zu diesem Zweck sind Aufzüge mit einem Geschwindigkeitsbegrenzer und einer Bremsfangvorrichtung versehen.

Hierbei kommen nach wie vor überwiegend mechanische Lösungen zum Einsatz. Diese sehen so aus, dass eine endlose Zugmittel- bzw. meist Seilschleife eines Geschwindigkeitsbegrenzerriemens im Aufzugsschacht zwischen zwei Umlenkrollen im Schachtkopf und im Schachtgrund umläuft. Die endlose Seilschleife ist an einer Stelle am Fahrkorb befestigt. Der Fahrkorb treibt also die endlose Seilschleife an.

Eine der besagten Umlenkrollen sitzt auf der Welle eines Geschwindigkeitsbegrenzers. Klassischerweise ist das ein fliehkraftbetätigter Geschwindigkeitsbegrenzer. Wenn die Drehzahl der Umlenkrolle des Geschwindigkeitsbegrenzers zu groß wird, dann wird bei solchen Geschwindigkeitsbegrenzern eine Bremse aktiviert, die die Drehzahl der Umlenkrolle verringert. Hierdurch wird der über diese Umlenkrolle laufende Geschwindigkeitsbegrenzerriemen abgebremst. Auf diese Art und Weise kommt es zu einer Relativbewegung zwischen dem Geschwindigkeitsbegrenzerriemen und dem Fahrkorb. Diese Relativbewegung wird im Regelfall dazu genutzt, um die Bremsfangvorrichtungen zu aktivieren - sei es dadurch, dass der Geschwindigkeitsbegrenzerriemen unmittelbar an einem Hebel der Bremsfangvorrichtungen angelenkt ist und dann durch sein Zurückbleiben gegenüber dem Fahrkorb selbst die Bremsfangvorrichtungen betätigt, oder dadurch, dass der Geschwindigkeitsbegrenzerriemen an einem Bestandteil eines Kontakts befestigt ist und den Kontakt im Zuge der beschriebenen Relativbewegung betätigt.

Derartige Geschwindigkeitsbegrenzersysteme müssen relativ große Kräfte bewältigen und dementsprechend stark dimensioniert werden. Zudem sind sie nicht vollständig verschleißfrei.

Aufgrund dessen sind bereits Geschwindigkeitsbegrenzersysteme konzipiert worden, die mit dem Fahrkorb mitfahren und dabei ein Zugmittel abfahren, das ortsfest innerhalb des Schachtes gespannt ist.

Bei solchen Geschwindigkeitsbegrenzersystemen stellt sich aber das Problem, dass stets eine 100-prozentige Kontrolle darüber sichergestellt sein muss, dass sich das Zugmittel, das von der Rolle des Geschwindigkeitsbegrenzers abgefahren wird, nicht unzulässig stark gelängt hat und auch nicht gerissen ist. Zu diesem Zweck wird das Zugmittel durch Federn vorgespannt im Schacht aufgespannt gehalten. Es wird detektiert, sobald die Spannung im Zugmittel unter einen bestimmten Grenzwert abgesunken ist. Dabei besteht allerdings bisher keine Möglichkeit, unabhängig von der Fahrtrichtung festzustellen, ob die Rolle, die das biegeschlaffe Zugmittel abfährt, ordnungsgemäßen Freigang hat oder beispielsweise aufgrund eines übermäßigen Lagerverschleißes oder einer anderen Obstruktion schwergängig ist und daher die bestimmungsgemäße Funktion nicht mehr sicher gewährleisten kann. Bei den bekannten Systemen droht zudem die Gefahr von Fehlauslösungen durch ruckartige Belastungsspitzen. Solche könner an dem Zugmittel beispielsweise durch Schwingungen aufgrund der großen freien Länge des Zugmittels und/oder einer scharfen Beschleunigung beim Anfahren des Fahrkorbs auftreten - insbesondere auch bei Schnellaufzügen zum Überwinden größerer Höhenunterschiede.

Die JP 2006 182483 A zeigt ein Geschwindigkeitsbegrenzersystem für einen Aufzug mit einem Fahrkorb. Am Fahrkorb ist ein Geschwindigkeitsbegrenzer angeordnet und es ist ein biegeschlaffes Zugmittel Die JP 2006 182483 A offenbart den Oberbegriff des Anspruchs 1.

Die DE 199 06 073 A1 zeigt eine Vorrichtung zum Verhindern unkontrollierter Beschleunigungen eines Fahrkorbs einer Aufzugsanlage. Die Vorrichtung weist einen Geschwindigkeitsbegrenzer und ein biegeschlaffes Zugmittel auf. Die EP 3 153 449 A1 offenbart eine Spannvorrichtung für ein Geschwindigkeitsbegrenzerseil eines Aufzugs mit einem Federspannmechanismus zum Anziehen einer Umlenkrolle für das Geschwindigkeitsbegrenzerseil.

Die EP 2 567 923 A1 zeigt ein Verfahren zur Bestimmung von Zustandsdaten einer Aufzugskabine und ein Zustandserkennungssystem mit einer Anzahl von Messsensoren, die ein Sensorsignal ausgeben, und einer Auswerteeinheit, die diese Sensorsignale empfängt. Dazu bestimmt die Auswerteeinheit die Zustandsdaten auf Basis der Sensorsignale von mindestens zwei Messsensoren.

### DIE DER ERFINDUNG ZUGRUNDE LIEGENDE AUFGABE

Angesichts dessen ist es die Aufgabe der Erfindung, ein Geschwindigkeitsbegrenzersystem zu schaffen, das einerseits besonders zuverlässig anspricht und unzulässige Längenänderungen des zum System gehörigen biegeschlaffen Zugmittels, wie eine eventuelle Schwergängigkeit der das biegeschlaffe Zugmittel abfahrenden Rolle, sofort erkennt und signalisiert, und das andererseits besonders störsicher und insbesondere schwingungsresistent ist.

### DIE ERFINDUNGSGEMÄSSE LÖSUNG

Diese Aufgabe wird mit den Mitteln des Anspruchs 1 gelöst. Erfindungsgemäß wird ein Geschwindigkeitsbegrenzersystem für einen Aufzug vorgeschlagen, das einen am Fahrkorb mitfahrenden Geschwindigkeitsbegrenzer und ein als solches biegeschlaffes Zugmittel zum ortsfesten Spannen entlang des Verfahrweges eines Fahrkorbs aufweist, zwischen zwei Fixpunkten, an denen das untere und obere Ende des biegeschlaffen Zugmittels verankert ist.

Unter einem als solches biegeschlaffen Zugmittel wird dabei bevorzugt ein Riemen, ansonsten aber auch ein Seil oder - nicht bevorzugt, daher selten - eine Kette verstanden. Es handelt sich also um ein Organ, das einer jeden (auch einer sehr kleinen oder jedenfalls jeder wesentlichen) Belastung senkrecht zu seiner Längsachse ausweicht, um die Belastung dann mithilfe der durch das Ausweichen erhöhten Spannung in Richtung seiner Längsachse, entlang derer es gespannt ist, aufzufangen.

Das Geschwindigkeitsbegrenzersystem umfasst mindestens zwei Federelemente. Jedes der Federelemente ist auf seiner einen Seite an einem Fixpunkt d. h. einem im Betrieb festen Punkt gehalten und auf seiner anderen Seite an dem biegeschlaffen Zugmittel verankert. Das biegeschlaffe Zugmittel wird zwischen den Federelementen floatend gespannt halten und zwar einspurig. Das bedeutet, dass insgesamt nur ein Strang des biegeschlaffen Zugmittels entlang des Verfahrweges des Fahrkorbs läuft, statt einem Zugtrum und einem Leertrum wie bei Systemen mit zwischen Umlenkrollen umlaufendem biegeschlaffen Zugmitteln. Das Zugmittel ist dann "floatend" im o. g. Sinne bzw. im Sinne der Erfindung gespannt gehalten, wenn es die Möglichkeit hat, sich ein Stück weit in Richtung seiner Längsachse, entlang derer es gespannt ist, zu bewegen - indem sich das Federelement an seinem einen Ende längt und an seinem anderen Ende verkürzt. Ansonsten ist das biegeschlaffe Zugmittel aber immobil, d. h. es läuft nicht um. Ferner umfasst das Geschwindigkeitbegrenzersystem einen Aktuator zum Anbau an oder Einbau in das biegeschlaffe Zugmittel sowie einem von dem Aktuator betätigten, elektrischen, mechanischen oder magnetischen Schalter. Der Aktuator zeichnet sich dadurch aus, dass er so gestaltet ist, dass sich das biegeschlaffe Zugmittel, betriebsbereit eingebaut, durch die Verformung der Federelemente um eine Strecke +/- Δ L relativ zu dem Schalter hin und her bewegen kann, ohne dass der Schalter betätigt wird, wobei Δ L vorzugsweise mindestens 2 cm besser mindestens 2,5 cm und idealerweise maximal 3,5 cm beträgt. Dadurch wird sichergestellt, dass selbst größere Schwingungen des biegeschlaffen Zugmittels nicht zur Betätigung des Schalters und damit zu einer unnötigen Stilllegung des Aufzugs führen. Sinngemäß Gleiches gilt, wenn bei einem starken Beschleunigen des wiederanfahrenden Fahrkorbs eine ruckartige Beanspruchung des biegeschlaffen Zugmittels in Richtung seiner Längsachse auftritt. Dennoch ist der Aktuator so gestaltet, dass der Kontakt betätigt wird, wenn in dem biegeschlaffen Zugmittel entweder eine Zugkraft auftritt, die das biegeschlaffe Zugmittel im Bereich des Aktuators um eine Strecke von mehr als - Δ L verlagert, oder das biegeschlaffe Zugmittel soweit erschlafft, dass es sich, wiederum im Bereich des Aktuators, um eine Strecke von mehr als + Δ L verlagert. Hierdurch kann nicht nur ein unzulässiges Erschlaffen des biegeschlaffen Zugmittels oder gar sein Abriss festgestellt werden. Stattdessen kann auf diese Art und Weise auch festgestellt werden, ob die Umlenkrolle, die das biegeschlaffe Zugmittel abfährt, über die Maßen schwergängig ist und daher insoweit ein intolerabler Zustand vorliegt. Entscheidend ist dabei, dass eine solche Störung wegen des floatenden Gespannthaltens des biegeschlaffen Zugmittels im Moment ihres ersten Auftretens, unabhängig von der aktuellen Fahrtrichtung, festgestellt werden kann.

Auf diese Art und Weise wird ein besonders sicher und universell ansprechendes Geschwindigkeitsbegrenzersystem geschaffen. Die Strecke Δ L beträgt vorzugsweise mindestens 15 mm, besser mindestens 30 mm.

Darüber hinaus wird auch Schutz für einen mit einem solchen Geschwindigkeitsbegrenzersystem ausgerüsteten Aufzug als Ganzen beansprucht.

### BEVORZUGTE AUSGESTALTUNGSMÖGLICHKEITEN DER ERFINDUNG

Es ist besonders günstig, den Aktuator als biegesteifen Schieber auszuführen, der gegenüber dem Kontakt eine Freigangfläche aufweist, die sich relativ zum Kontakt verlagern kann, ohne den Kontakt zu betätigen. An den Enden der Freigangfläche schließt sich jeweils eine Rampe zur Betätigung des Schalters an. Durch die Länge der Freigangfläche kann die benötigte Ansprechverzögerung konstruktiv vorgegeben werden. Idealerweise wird der Schieber ausschließlich durch das biegeschlaffe Zugmittel mit oder ohne unmittelbare Beteiligung eines Federelements geführt. Im erstgenannten Fall ist der Schieber integraler Bestandteil des biegeschlaffen Zugmittels, d. h. an beiden Seiten schließt sich an ihn ein Abschnitt des biegeschlaffen Zugmittels an. Der Schieber liegt so voll in dem Kraftfluss, der in Richtung der Längsachse des biegeschlaffen Zugmittels durch dieses hindurchläuft. Im letztgenannten Fall ist eine Seite des Schiebers mit dem biegeschlaffen Zugmittel verbunden und die andere Seite des Schiebers ist unmittelbar mit dem Federelement verbunden. Die Spannung des Federelements wird dann über den Schieber in das biegeschlaffe Zugmittel eingeleitet.

Alternativ liegt der Schieber parallel zum biegeschlaffen Zugmittel und seiner Längsachse und ist an diesem befestigt. Eine solche Gestaltung bietet sich insbesondere in den Fällen an, in denen das biegeschlaffe Zugmittel ein Seil ist und der Schieber z. B. mithilfe von Schellen parallel zu dem Seil liegend an diesem befestigt werden kann.

Besonders günstig ist es, wenn der Schieber Teil eines an einer Gleit- oder Kugelführung translatorisch geführten Schlittens ist. Mit einer solchen Schlittenkonstruktion wird besonders sicher vermieden, dass der Schieber durch eine unvorhergesehene Insichverdrehung oder Verzwirbelung des biegeschlaffen Zugmittels seine bestimmungsgemäße Position verlässt und dann nicht mehr in der Lage ist, den Kontakt zu betätigen - obwohl die Ansprechschwelle an sich längst überschritten ist.

Im letztgenannten Fall ist es ideal, wenn der Schieber oder der den Schieber umfassende Schlitten zwischen ein Ende des biegeschlaffen Zugmittels und einem Federelement eingebaut ist oder zwischen zwei Abschnitten des biegeschlaffen Zugmittels.

Eine besonders bevorzugte Lösung sieht vor, dass das biegeschlaffe Zugmittel auf seiner ganzen oder zumindest überwiegenden Länge zwischen zwei Haltern bzw. Auslegern gespannt gehalten wird, die ihrerseits an einer Führungsschiene befestigt sind. Die Führungsschienen stellen eine sehr sichere Verankerung für die Halter zur Verfügung, völlig unabhängig von der örtlichen Mauerwerksqualität, die die Festigkeit einer Verdübelung bestimmen würde. Zudem vereinfacht es die Montage an den Führungsschienen sehr, dem biegeschlaffen Zugmittel die nötige Vorspannung zu geben, da die Halter bei Bedarf in Schachtlängsrichtung leicht etwas näher zusammengerückt oder etwas weiter auseinandergezogen montiert werden können, jeweils in Abhängigkeit von der aktuellen Länge des biegeschlaffen Zugmittels.

Für manche Anwendungsfälle ist es besonders günstig, wenn ein Dämpfer vorgesehen ist. Der Dämpfereinbau ist infolge der floatenden Einspannung des biegeschlaffen Zugmittels besonders effektiv. Er kann dazu beitragen, die im Betrieb auftretenden Schwingungen des biegeschlaffen Zugmittels deutlich reduzieren.

In anderen, oft bevorzugten Fällen, wird jedoch die Masse der Antriebsscheibe so gewählt und auf die zu erwartende Schwingungsfrequenz bzw. Eigenfrequenz des biegeschlaffen Zugmittels und seiner konkreten Länge im Gebäude abgestimmt, dass sie über ihre rotatorische Massenträgheit dämpfend wirkt und dadurch das Schwingverhalten so beeinflusst, dass keine übermäßigen bzw. die Systemfunktion beeinträchtigenden Schwingungen auftreten.

Besonders bevorzugt ist die alleinige oder zusätzlich zum im vorgenannten Absatz Gesagten vorgesehene Ausgestaltung der Lager bzw. Lagerpunkte des Schlittens derart, dass ein Verklemmen des Mechanismus nicht möglich ist, aber eine Reibungskraft in den Lagern bzw. Lagerpunkten entsteht, die so gewählt ist, dass im Normalbetrieb (d. h. solange keine Übergeschwindigkeit oder sonstige verbotene Fahrzustande ablaufen) auftretende Schwingungen des biegeweichen Zugmittels soweit gedämpft werden, dass es nicht zu einer Fehlauslösung kommt. Um einen definierten Reibzustand zu erreichen werden Kunststofflager bzw. Kunststofflagerpunkte bevorzugt.

Es wird auch Schutz für einen Aufzug, der mit einem System der vorgeschilderten Art ausgerüstet ist, beansprucht.

Es wird auch Schutz für einen Aufzug mit einem Fahrkorb und einer Brems- und/oder Fangvorrichtung zur Beeinflussung der Fahrkorbbewegung beansprucht, wobei der Geschwindigkeitsbegrenzer das mit seinen Enden starr oder elastisch zwischen zwei Fixpunkten verankertes, biegeschlaffes Zugmittel abfährt. Dabei zeichnet sich der Geschwindigkeitsbegrenzer dadurch aus, dass er bifunktional ist. Die Bifunktionalität wird dadurch realisiert, dass er einerseits eine Schachtkopierung verwirklicht, indem er über eine Elektronik verfügt, die anhand der durch das Abfahren des biegeschlaffen Zugmittels generierten Signale die aktuelle Position oder Positionsänderung und ggf. Geschwindigkeit des Fahrkorbs bestimmt und an die anderweitige Aufzugssteuerung ausgibt, und andererseits eine autonom, d. h. autonom von einer zentralen Aufzugssteuerung, arbeitende Elektronik besitzt, die unmittelbar mit einer elektrisch betätigbaren Brems- und/oder Fangvorrichtung verkabelt ist und den oder die Haltemagnete der Bremsfangvorrichtung im Falle eines unzulässigen Bewegungszustandes stromlos schaltet, regelmäßig über einen elektronischen Leistungsschalter anstatt über ein Relais oder einen Schütz.

Ein solcher Aufzug kann dadurch weitergebildet werden, dass sein Aufnehmer eine Antriebsscheibe aufweist, die von dem sich relativ zum Fahrkorb bewegenden biegeschlaffen Zugmittel unter Umschlingung von mindestens 120° besser mindestens 150°angetrieben wird, und die Antriebsscheibe reibschlüssig oder bevorzugt formschlüssig, vorzugsweise durch Anordnung auf einer gemeinsamen Welle, mit einem Inkrementalgeberrad gekoppelt ist, das zumindest ein Positionssignal erzeugt, das (zumindest auch) von einer Elektronik ausgewertet wird, die die Brems- und/oder Fangvorrichtung elektrisch aktiviert.

Idealerweise interagiert das biegeschlaffe Zugmittel formschlüssig mit der Antriebsscheibe des Aufnehmers. Das gilt für alle zuvor geschilderten Gegenstände bzw. Varianten.

Idealerweise ist die Antriebsscheibe mit in im Wesentlich in radialer Richtung in sie eingegrabenen Formschlussvertiefungen ausgerüstet, in sich die Formschlusselemente des Zugmittels beim Ablaufen des Zugmittels über die Antriebsscheibe einlegen können, wobei die Formschlussvertiefungen Nuten sind, die an einer ihrer beiden Stirnschmalseiten geschlossen und an ihrer gegenüberliegenden Stirnschmalseite zur Stirnseite der Antriebsscheibe offen sind, und in Umfangsrichtung nacheinander angeordnete Nuten im regelmäßigen Wechsel zur einen und zur anderen Stirnseite der Antriebsscheibe hin offen sind.

Auf diese Art und Weise kann ein seitliches Abrutschen des mit der Antriebsscheibe formschlüssig interagierenden biegeweichen Zugmittels verhindert werden. Zugleich ist es möglich die Antriebsscheibe sehr rationell durch Gießen herzustellen, indem Formhälften verwendet werden, die in beide Richtungen parallel zur späteren bestimmungsgemäßen Betriebsdrehachse der Antriebsscheibe auseinandergezogen werden können um die Antriebsscheibe zu entformen, wobei die eine Formhälfte Vorsprünge aufweist, die die zu ihr hin flankenoffenen Nuten abbildet, und die andere Formhälfte Vorsprünge aufweist, die die zu ihr hin flankenoffenen Nuten abbildet.

Es ist für manche Anwendungsfälle günstig, wenn die Formschlusselemente des biegeschlaffen Zugmittels jeweils nur einen Teil der Breite des biegeschlaffen Zugmittels quer zu seiner Laufrichtung einnehmen und, in Richtung senkrecht zur Laufrichtung / Längsachse des biegeschlaffen Zugmittels gesehen, wechselweise den einen und den andern Teil der Breite des biegeschlaffen Zugmittels einnehmen.

Bevorzugt sind die Formschlusselemente als Kegelstümpfe gestaltet.

Besonders günstig ist es, wenn die Elektronik, die den oder die Haltemagneten versogt, der oder die mindestens eine Brems- und/oder Fangvorrichtung gelüftet in Bereitschaftsposition halten, eine Einrichtung umfasst, die den durch den oder die Haltemagneten fließenden Strom misst und die Stromversorgung dann derart steuert oder regelt, dass der aktuell durch den oder die Haltemagneten fließende Strom innerhalb einer vorgegebenen Bandbreite liegt.

Bei fest vorgegebener Versorgungsspannung für die Haltemagneten ist der Strom, der letztendlich durch die Haltemagneten getrieben wird, nicht unwesentlich von den Umgebungsparametern abhängig, insbesondere der Umgebungstemperatur. Das bedeutet letztendlich, dass die Spannungsversorgung überdimensioniert sein muss, damit auch unter ungüstigsten Bedingungen sichergestellt ist, dass die Haltekraft der Haltemagneten nicht unbeabsichtigt zusammenbricht und die Brems- und/oder Fangvorrichtung ansprechen lässt, obwohl keine Fehler vorliegt, der ein solches Ansprechen erforderlich machen würde. Das führt dazu, dass über die überwiegende Zeit der Anlagenlebensdauer hinweg, in der ja gemäßigte Umgebungsbedingungen herrschen, ein unnötig hoher Strom durch den oder die Haltemagneten getrieben wird. Das verursacht unnötige Kosten und ist nachteilig für die energetische Bewertung der Anlage (Energielabel etc.).

Idealerweise speist die Elektronik den oder die Haltemagneten über eine Einrichtung zur Pulsweitenmodulation. Somit kann gepulster Gleichstrom zum Einsatz kommen, was die Versorgung mit Hilfe einer Notstrombatterie oder eines Notstromakkus erleichtert - was insoweit wichtig ist, als die Elektronik und die Brems- und Fangvorrichtungen auch im Falle eines Stromausfalls im Gebäude noch für eine geraume Nachlaufzeit handlungsfähig bleiben müssten, bevor dann rechtzeitig vor der Erschöpfung der Notstrombatterie etc. die Brems- und/oder Fangvorichtung einfällt und den Fahrkorb an den Führungsschienen festsetzt. Wobei die noch verbleibende Restkapazität des Akkus oder der Batterie vorzugsweise auch dann noch mindestens weitere 72 h reicht, um die Elektronik ohne Datenverlust weiter zu versorgen.

### FIGURENLISTE

Die Fig. 1 gibt einen Gesamtüberblick über einen erfindungsgemäßen Aufzug, hier in Gestalt der bevorzugten Bauart als Seilaufzug.
Die Fig. 2 zeigt einen Ausschnitt der Fig. 1, der die obere Befestigung des biegeschlaffen Zugmittels im Detail abbildet.
Die Fig. 3 zeigt einen Ausschnitt der Fig. 1, der die untere Befestigung des biegeschlaffen Zugmittels im Detail abbildet.
Die Fig. 4 zeigt eine im Bereich des Schlittens vergrößerte Seitenansicht des Ausschnitts gem. Fig. 2, schräg von oben.
Die Fig. 5 zeigt eine im Bereich des Schlittens vergrößerte Seitenansicht des Ausschnitts gem. Fig. 2, überwiegend von der Seite her gesehen und in einem anderen Betätigungszustand des Schalters 18.
Die Fig. 6 zeigt eine teilweise freigeschnittene Seitenansicht des Schlittens gem. Fig. 5.
Die Fig. 7 zeigt den Aufnehmer in Gestalt eines Geschwindigkeitbegrenzers bei geschlossenem Gehäuse.
Die Fig. 8 zeigt den Aufnehmer in Gestalt eines Geschwindigkeitbegrenzers bei geöffnetem Gehäuse, so dass die Umlenkrollen und die Antriebsscheibe sichtbar werden.
Die Fig. 9 zeigt den Aufnehmer in Gestalt eines Geschwindigkeitbegrenzers von seiner rückwärtigen Außenseite her, auf der das Inkrementalgeberrad und die Elektronik angeordnet sind, bei abgenommenem Elektronikdeckel.
Die Figur 10 zeigt eine Nahaufnahme einer Antriebsscheibe wie sie bevorzugt im Rahmen der Erfindung zum Einsatz kommt.
Die Figur 11 zeigt einen Ausschnitt aus einem biegeschlaffen Zugmittel wie es zusammen mit der Antriebsscheibe gemäß Figur 10 zum Einsatz kommen kann.
Die Figur 12 zeigt ein Blockschaltbild des erfindungsgemäßen auf Nehmers in Gestalt eines Geschwindigkeitsbegrenzers.
Die Figur 13 zeigt ein prinzipiellen Ausschnitt aus einer elektronischen Schaltung wie sie für die pulsweitenmodulierte Versorgung eines Haltemagneten zum Einsatz kommen kann.
Die Fig. 14 zeigt den bevorzugt als Aktuator zum Einsatz kommenden Schieber in seiner bevorzugten konkreten Ausgestaltung

### AUSFÜHRUNGSBEISPIEL DER ERFINDUNG

### ÜBERBLICK

Den besten Überblick über einen erfindungsgemäßen Aufzug in seiner Gesamtheit gibt die Fig. 1.

Die Erfindung betrifft demnach eine meist in Form eines Vertikalaufzugs ausgeführte Aufzugsanlage 1. Diese besteht regelmäßig aus einem an vertikal verlaufenden Fahrkorbführungsschienen 2 geführten Fahrkorb 3. Sofern die Aufzugsanlage, wie hier von Figur 1 gezeigt, als Seilaufzug ausgeführt ist, ist der Fahrkorb 3 an einem Tragmittel 4 aufgehängt. Das Tragmittel 4 wird meist durch eine oder mehrere Seile dargestellt oder durch einen oder mehrere Riemen. Das Tragmittel 4 wird über eine Treibscheibe 5 zu einem Gegengewicht 6 geführt.

In der überwiegenden Zahl der Fälle ist die Aufzugsanlage in einem sich vertikal erstreckenden Aufzugsschacht 7 installiert. Der Aufzugsschacht 7 endet an seiner Oberseite in einem Schachtkopf SK und an seiner Unterseite in einem Schachtgrund SG.

Die hier gezeigte Führung der Tragmittel 4, d. h. die besondere Aufhängung des Fahrkorbs in Unterflasche, ist rein beispielhaft. Völlig unabhängig davon, ob der Aufzug als Seilaufzug ausgeführt ist oder als Hydraulikaufzug, ist an dem Fahrkorb, meist im Bereich von dessen Unterseite, mindestens eine Bremsfangvorrichtung 8 angebracht. Sobald sie aktiviert worden ist, wirkt sie auf die Fahrkorbführungsschienen 2. Sie bremst dann den Aufzug bis zum Stillstand ab und verkeilt oder verklemmt den Fahrkorb dann meist selbstverstärkend an den Führungsschienen.

Im vorliegenden Fall wird diese Bremsfangvorrichtung 8 durch ein elektrisches Signal aktiviert, das sie unmittelbar oder mittelbar vom Geschwindigkeitsbegrenzer erhält und das im Regelfall dazu führt dass die Spannungsversorgung für den oder die Haltemagneten unterbrochen wird.

Im vorliegenden Fall ist der Aufnehmer 9 gerade auch als Geschwindigkeitsbegrenzer ausgeführt, was bevorzugt ist. Es ist daher durchgängig und in plakativer Art und Weise vom "Geschwindigkeitsbegrenzer 9" die Rede. Es ist aber vorbehalten, den Begriff überall im Folgenden gegen den Begriff "Aufnehmer 9" auszutauschen. Sinngemäß Gleiches gilt für den Begriff "Geschwindigkeitsbegrenzerriemen".

Der Geschwindigkeitsbegrenzer 9 ist hier am Fahrkorb 3 befestigt. Der Geschwindigkeitsbegrenzer 9 fährt mit dem Fahrkorb mit, auf und ab. Mit dem Geschwindigkeitsbegrenzer 9 wirkt ein biegeschlaffes Zugmittel zusammen, vorzugsweise in Gestalt des Geschwindigkeitsbegrenzerriemens 10, wobei alternativ auch ein Seil oder sonstiges biegeschlaffes Zugmittel denkbar ist, aber nicht bevorzugt. Der Geschwindigkeitsbegrenzerriemem 10 ist im Regelfall durch den gesamten Schacht hindurch bzw. über die gesamte befahrbare Länge der Aufzugsstrecke hinweg gespannt. Der Riemen ist meist nur "einspurig" gespannt, d. h. es erstreckt sich dann nur ein einzelner Riemen durch den Schacht anstatt eines vorwärts und eines rückwärts laufenden Trums, wie das bei einer endlosen, vom Fahrkorb mitgenommenen Riemenschlaufe der Fall ist.

Der Geschwindigkeitsbegrenzerriemen 10 wird vom Geschwindigkeitsbegrenzer 9 abgefahren. Zu diesem Zweck wird der Geschwindigkeitsbegrenzerriemen 10 über eine Umlenkrolle innerhalb des Geschwindigkeitsbegrenzers 9 geführt. Sobald es zu einer Relativbewegung zwischen dem Geschwindigkeitsbegrenzerriemen 10 und der Antriebsscheibe des Geschwindigkeitsbegrenzers 9 kommt, wird die Antriebsscheibe des Geschwindigkeitsbegrenzers vom Riemen in Rotation versetzt.

Wie später noch näher erläutert wird, befindet sich die Antriebsscheibe mit einem Inkrementalgeberrad auf einer gemeinsamen Welle oder ist zumindest mit einem Geberrad drehmomentübertragend gekoppelt. Das Geberrad wird abgetastet oder erzeugt seinerseits Impulse, die gezählt werden können. Auf diese Art und Weise kann die aktuelle Position bzw. hjedenfals die aktuelle Positionsänderung des Fahrkorbs, die aktuelle Geschwindigkeit des Fahrkorbs und bei Bedarf auch die aktuelle Beschleunigung des Fahrkorbs ermittelt werden.

Typischerweise sind im Bereich des Schachtgrundes und des Schachtkopfes bzw. an beiden Enden der vom Fahrkorb befahrbaren Strecke Halter 12 für den Geschwindigkeitsbegrenzerriemen 10 vorgesehen. Idealerweise sind diese Halter 12 als Ausleger gestaltet, die jeweils mit ihrem einen Ende an einer Führungsschiene bzw. einer Fahrkorbführungsschiene befestigt sind und mit ihrem anderen Ende frei in den Schacht ragen, so, wie das anhand der Figur 1 beispielhaft zu erkennen ist.

Zwischen diesen Haltern 12 ist der Geschwindigkeitsbegrenzerriemen 10 federnd gespannt. Zu diesem Zweck ist er sowohl an seinem einen als auch an seinem entgegengesetzten, anderen Ende über ein Federelement 13, 14 mit dem jeweiligen Halter 12 verbunden. Das bedeutet, dass der Geschwindigkeitsbegrenzerriemen 10 als Ganzer entgegen der Wirkung der besagten Federelemente 13, 14 eine gewisse Relativbewegung in die eine oder andere Richtung parallel zur Längsachse des Schachtes ausführen, also "floaten", kann.

### DIE ENDSEITIGE BEFESTIGUNG DES BIEGESCHLAFFEN ZUGMITTELS

In vielen Fällen ist es zweckmäßig, wenn sich das biegeschlaffe Zugmittel bzw. hier der Geschwindigkeitsbegrenzerriemen 10 sich an seinem unteren Ende und dort bis zu seinem äußersten Ende in Richtung parallel zur Längsachse L des Schachts erstreckt, vgl. Fig. 1 und Fig. 3. Er ist dann dort mittels eines Federelements 13 befestigt. Das Federelement 13, das die Verbindung zwischen dem Geschwindigkeitsbegrenzerriemen und beispielsweise dem Halter 12 herstellt, ist vorzugsweise Gestalt von einer oder mehreren Spiralfedern oder ansonsten z. B. in Gestalt von einer oder mehreren Tellerfedernsätzen ausgeführt.

Besonders günstig ist es darüber hinaus, wenn mindestens ein Ende, meist das obere Ende des Geschwindigkeitsbegrenzerriemens 10, über eine Umlenkrolle 11 im Halter 12 so umgelenkt wird, dass sein freies Ende senkrecht zur Fahrtrichtung des Fahrkorbs 3 verläuft, vgl. Fig. 1 und Fig. 2.

Gerade im Falle eines Geschwindigkeitsbegrenzerriemens 10 kann die Umlenkrolle 11 recht effektiv dazu beitragen, die Tendenz des Riemens 10 zu verringern, sich zu verdrehen. Ansonsten hat eine solche Umlenkung im Falle der Verwendung des gleich noch näher zu erläuternden Schlittens den entscheiden Vorteil, dass das Eigengewicht des Schlittens - anders als bei einem vertikal hängenden Schlitten - keine besondere Rolle spielt und vor allem nicht die Schwingungsneigung erhöht.

Die im Hinblick auf den Schlitten maßgeblichen Details erkennt man gut anhand der Fig. 3, 4 und 5 sowie insbesondere der Fig. 6.

Der Schlitten 15 lässt sich am besten anhand der Fig. 4 erläutern. Der Schlitten besitzt einen Führungsabschnitt 15a. Hiermit ist er translatorisch in Richtung der Längsachse des unmittelbar angrenzenden Geschwindigkeitsbegrenzerriemens beweglich an dem Halter 12 geführt. Zu diesem Zweck kann der Führungsabschnitt ausweislich der Fig. 6 mit mehreren Langlöchern LL ausgestattet sein, mit deren Hilfe er mittels selbstsichernder Schrauben unter Zwischenlage von Hülsen und/oder Scheiben 16 aus Gleitmaterial beweglich an dem Halter 12 festgelegt ist.

Wendet man sich wieder der Fig. 4 zu, dann sieht man, wie das Ende des Geschwindigkeitsbegrenzerriemens an dem Befestigungsabschnitt 15c des Schlittens 15 festgelegt ist. Bei dem hier besprochenen Ausführungsbeispiel kann der Befestigungsabschnitt 15c über ein bzw. mindestens ein Schlittenseitenteil 15b an dem Führungsabschnitt 15a festgelegt sein.

Wie gut anhand der Figuren 4 und 5 zu erkennen ist, trägt der Schlitten 15 einen Aktuator 17. Bevorzugt hat der Aktuator 17 die Gestalt des hier gezeigten Schiebers. Unter einem Schieber im Sinne der Erfindung versteht man einen starren Körper, bevorzugt in Gestalt eines Blechs, der eine Freistrecke 17a ausbildet. Die Oberfläche der meistens eine glatte Ebene bildenden Freistrecke erstreckt sich im Regelfall parallel zur Richtung der Längsachse des unmittelbar angrenzenden Geschwindigkeitsbegrenzerriemens. An ihren beiden Enden geht die Freistrecke 17a jeweils in einen Schaltabschnitt bzw. eine erst und zweite Rampe 17b, 17c (Schaltrampe) über. Jede Schaltrampe ist gegenüber der Freistrecke 17a schräg geneigt, meist im Winkel zwischen 25° und 50°.

Wie man am besten anhand der Fig. 5 sieht, ist dem Aktuator 17 ein Schalter 18 zugeordnet. Der Schalter kann ein berührungslos betätigter Schalter sein, etwa in Gestalt eines Reed-Kontakts. Im vorliegenden Fall kommt bevorzugt ein mechanischer Schalter 18 zum Einsatz, etwa ein Schalter, der mit einer Schaltrolle 18a die ihm zugewandte Oberfläche des Aktuators 17 abrollt. Solange die Schaltrolle die Freistrecke 17a entlang rollt, wird er nicht betätigt. Die Betätigung erfolgt, indem die Schaltrolle eine der Schaltrampen 17b oder 17c erklimmt, wodurch der Schalter niedergedrückt wird. Sinngemäß die gleiche Funktion wird realisiert, wenn keine Schaltrolle 18a vorgesehen ist, sondern ein nicht figürlich gezeigter Schaltstößel oder dergl. den Aktuator entlang gleitet.

Anzumerken ist, dass die Schlittenmasse und/oder die Schlittenreibung so eingestellt werden kann, dass die Schwingungen des Geschwindigkeitsbegrenzerriemens 10 reduziert werden.

Die Fig. 14 dient zur weiteren Veranschaulichung des Aktuators 17 in Gestalt des Schiebers.

P1 zeigt die Lage des Schalters, wenn das biegeschlaffe Zugmittel abgerissen ist oder jedenfalls das untere Federelement völlig versagt.

P2 ist der Schaltpunkt bei zu geringer Spannung des unteren Federelements bzw. zu hoher Zugkraft in Aufwärtsrichtung wegen schwergängiger Antriebsscheibe und oder Umlenkrolle. Hier gilt im Regelfall Federkraft >Zugmittelgewichtskraft

P3 ist der Einstellpunkt, welcher nach der Montage minimal erreicht werden sollte. Hier gilt im Regelfall Federkraft ~2x Zugmittelgewichtskraft.

P4 ist der Einstellpunkt, welcher nach der Montage maximal erreicht werden sollte.

P5 ist der Schaltpunkt bei zu hoher Spannung oder zu hoher Zugkraft in Abwärtsrichtung.

Der Arbeitsbereich im Normalbereich liegt zwischen Punkt 3 und 4 wobei beidseitig eine zusätzliche Sicherheitsreserve von min. 50% P* in beide Richtungen (Pkt. 2 und 5) vorgesehen wird, um kurzfristige Kraftspitzen, welche nicht durch die Reibungsdämpfung aufgenommen werden zu ermöglichen.

Die Länge eines Pfeils P* der gleich langen Pfeile P* liegt vorzugsweise im Bereich zwischen 15 mm und 35 mm. Der oberste Pfeil ist vorzugsweise etwa 0,25 P* lang.

Der Rampenwinkel ALPA liegt bevorzugt bei 45° +/ 10%.

### DER AUFNEHMER BZW. GESCHWINDIGKEITSBEGRENZER

Die Fig. 7 bis 9 veranschaulichen den Aufnehmer, der bei diesem Ausführungsbeispiel vorzugsweise bifunktional arbeitet und deswegen nachfolgend als Geschwindigkeitsbegrenzer 9 bezeichnet wird.

Wie man gut anhand der Fig. 7 und 9 sieht, kann der Geschwindigkeitsbegrenzer an einem bevorzugt L-förmig gestalteten Haltefuß 19 befestigt sein, der idealerweise mehrere Langlöcher 20 oder Lochfelder zur positionsvariablen Befestigung bietet. Es ist ein Gehäusekasten 21 vorgesehen. Er bietet einen miteinander in einer Flucht F (gestrichelte Linie, Fig. 8) liegenden Ein- und Auslass 22 für den Geschwindigkeitsbegrenzerriemen 9. Zwischen den beiden Seitenwänden S des Gehäusekastens sind Hülsen 24 verspannt, die zumindest für die Umlenkrollen 23 Lagerachsen bilden. Auch die Antriebsscheibe 25 ist an und zwischen den beiden Seitenwänden des Gehäusekastens gelagert. Die beiden Umlenkrollen 23 sorgen dafür, dass der Geschwindigkeitsbegrenzerriemen die Antriebsscheibe 25 mindestens in einem Winkel von 120° umschlingt, besser, wie hier gezeigt, 150°. Die Welle, auf der die Antriebsscheibe sitzt, durchdringt eine Seitenwand des Gehäusekastens und kragt bis in den Bereich auf der Rückseite des Gehäusekastens über, an dem die Elektronik 27 befestigt ist. Dort sitzt ein Inkrementalgeberrad 26 auf dem Wellenstummel. Das Inkrementalgeberrad 26 wird von mehreren Sensoren 28 abgetastet, z. B. in Gestalt von berührungslos arbeitenden Hallsensoren. Die so erzeugten Pulse werden zur Positionsbestimmung mit fahrrichtungsabhängigem Vorzeichen aufaddiert und können zur Geschwindigkeits- und/oder Beschleunigungsermittlung differenziert werden.

Die Elektronik 27 ist bifunktional gestaltet.

Sie erzeugt einerseits zumindest ein Positionssignal bzw. Positionsänderungssignal, evtl. zusätzlich auch ein Geschwindigkeitssignal und/oder ein Beschleunigungssignal. Dieses Signal kann rein intern verarbeitet werden. Bei Bedarf kann es zusätzlich auch an die zentrale Aufzugssteuerung weitergegeben werden, die z. B. an geeigneter Stelle im Schacht oder im Maschinenraum untergebracht ist.

Andererseits ist die Elektronik 27 so gestaltet und ertüchtigt, dass sie autonom, ohne Unterstützung durch oder Mitwirkung der zentralen Aufzugssteuerung, eine Entscheidung darüber treffen kann, ob ein verbotener Fahrzustand vorliegt (z. B. Übergeschwindigkeit während der Fahrt oder "unintended car movement" vor einer Haltestelle). Hat sie einen solchen verbotenen Fahrzustand festgestellt, dann löst sie die Brems- bzw. Bremsfangvorrichtung aus. Die Auslösung erfolgt vorzugsweise dadurch, dass die Elektronik 27, die insoweit unmittelbar mit dem oder den die Brems- oder Bremsfangvorrichtung gelüftet haltenden Elektromagneten verbunden bzw. verkabelt ist, den oder die besagten Elektromagneten stromlos schaltet - im Regelfall mithilfe einer Leistungselektronik.

Auf diese Art und Weise wird ein System geschaffen, dessen Einsatzbereitschaft und Funktion sich vollständig elektronisch überwachen lässt, was bei den bisherigen relaisgesteuerten Haltemagneten nicht der Fall ist.

Die Figur 11 zeigt ein Blockschaltbild des auf Aufnehmers hier mit der Funktion eines Geschwindigkeitsbegrenzers.

Die externe Spannungsversorgung 30 speist ein Notstromaggregat 31, im Regelfall in Gestalt einer Notstrombatterien oder eines Notstromakkus. Das Notstromaggregat 31 speist seinerseits die Elektronik 17 und den Encoder 32 und die zugehörige Elektronik. Die Elektronik 17 erhält ihrerseits datenmäßigen Input vom Encoder und optional auch, wie bei 35 angedeutet, über einen Link zu einer anderweitigen Steuerung, zum Beispiel der zentralen Aufzugssteuerung. Über diesen Link kann auch eine Kommunikation hin zur anderweitigen Aufzugssteuerung, beispielsweise der zentralen aufzustellen erfolgen.

Die Elektronik 17 unterbricht, wenn die Voraussetzungen vorliegen, über den Sicherheitsschalter 33 den Sicherheitskreis. Eine Betätigung des Sicherheitsschalters 33 führt auch dazu, dass der den oder die Haltemagneten versorgende Stromkreis unterbrochen wird.

Die Elektronik 17 versorgt zugleich den oder die Haltemagneten mit den benötigten Strom. Vorzugsweise erfolgt dies in einer stromgesteuerten oder Strom geregelten Art und Weise. Zu diesem Zweck umfasst die Elektronik 17 eine Einrichtung, die den durch den oder die Haltemagneten fließenden Strom misst und die Stromversorgung dann derart steuert oder regelt, dass der aktuell durch den oder die Haltemagneten fließende Strom innerhalb einer vorgegebenen Bandbreite liegt, also auf einem vorgegebenen Wert +/- eines bestimmten Toleranzbetrages, typischerweise weniger als 10%.

Einen Eindruck hiervon verschafft die Figur 13. An geeignete Stelle eines der Bauteile der Elektronik 17 wird ein Pulsweitenmodulations-Signal PWM abgegriffen. Hiermit wird ein elektronischer Leistungsschalter 36 gesteuert, der dann getaktet Spannung gibt oder unterbricht. Entsprechende Spannungs-Pulse fließen dann zum Haltemagneten 34, die im Mittelwert den gewünschten Strom treiben.

### DIE ANTRIEBSSCHEIBE UND DAS IHR ZUGEORDNETE BIEGESCHLAFFE ZUGMITTEL

Die Fig. 10 zeigt eine Nahaufnahme der hier nicht zwingend aber bevorzugt zum Einsatz kommenden Antriebsscheibe. Sie ist mit Formschlussvertiefungen ausgerüstet, in sich die Formschlusselemente des Zugmittels beim Ablaufen des Zugmittels über die Antriebsscheibe einlegen können. Die Formschlussvertiefungen sind Nuten N, die an einer ihrer beiden Stirnschmalseiten (nämlich der Stirnschmalseite 29) geschlossen und an ihrer gegenüberliegenden Stirnschmalseite zur Stirnseite der Antriebsscheibe offen sind. In Umfangsrichtung nacheinander angeordnete Nuten im regelmäßigen, idealerweise im von Nut zu Nut folgenden Wechsel zur einen und zur anderen Stirnseite der Antriebsscheibe hin offen. Die sich hierdurch ergebenden Vorteile sind in der Beschreibungseinleitung genannt.

Das biegeschlaffe Zugmittel, das mit einer solchen Antriebsscheibe zusammenwirkt kann so gestaltet sein, wie von Fig. 11 gezeigt. Hier nehmen die Formschlusselemente F des biegeschlaffen Zugmittels 10 jeweils nur einen Teil der Breite des biegeschlaffen Zugmittels 10 einnehmen. In Richtung der Längsachse LA des biegeschlaffen Zugmittels 10 gesehen, nehmen die Formschlusselemente F wechselweise den einen und den andern Teil der Breite des biegeschlaffen Zugmittels 10 ein. Eine solche Konstruktion in Verbindung mit der speziell gestalteten Antriebsscheibe garantiert einen besonders ruhigen Lauf.

Dort wo das biegeschlaffe Zugmittel besonders preisgünstig sein soll versieht man es entlang seiner Längsachse LA nur mit einer einzigen Reihe beispielsweise solcher Formschlusselemente, wie sie Fig. 11 zeigt. Diese Formschlusselemente sind dann, eines in einer Flucht hinter dem anderen, mittig an dem biegeschlaffen Zugmittel 10 positioniert, bei einem Biegeschlaffen Zugmittel, wie es Fig. 11 zeigt, also entlang der Längsachse LA. Das ist zeichnerisch nicht eigens dargestellt aber an Hand der Fig. 11 im Verbund mit den soeben gegebenen Hinweisen leicht vorstellbar.

### ABSCHLIESSENDE BEMERKUNG

Die Gestaltung des Aktuators 17 in Gestalt eines Schiebers ist am einfachsten und betriebssichersten und daher klar andren Gestaltungen vorzuziehen.

Aus patentrechtlichen Gründen ist aber folgendes anzumerken: Insbesondere dort, wo das biegeschlaffe Zugmittel über eine Rolle geführt wird lässt sich aber eine entsprechende Funktion auch hiermit darstellen indem eine entsprechende Totstrecke zwischen zwei Schaltpositionen vorgesehen wird, die die Rolle betätigt. So könnte die Rolle z. B. mit einer Nocke gekoppelt sein, die gewöhnlich auf Position 9 Uhr steht (im störungsfreien Normalbetrieb) und die bei Riss oder Längung des biegeweichen Zugmittels Position 6 Uhr unterschreitet und dann schaltet und bei zu hohem Aufwärtszug Position 12 Uhr ünerschreitet und dann ebenfalls schaltet.

### BEZUGSZEICHENLISTE

- 1: Aufzugsanlage
- 2: Führungsschienen
- 3: Fahrkorb
- 4: Tragmittel
- 5: Treibscheibe
- 6: Gegengewicht
- 7: Aufzugsschacht
- 8: Bremsfangvorrichtungen bzw. Brems- und/oder Fangvorrichtung
- 9: Geschwindigkeitsbegrenzer
- 10: biegeschlaffes Zugmittel, z. B. in Gestalt des Geschwindigkeitsbegrenzerriemens
- 11: Umlenkrolle im Halter für den Geschwindigkeitsbegrenzerriemen
- 12: Halter für den Geschwindigkeitsbegrenzerriemen
- 13: unteres Federelement
- 14: oberes Federelement
- 15: Schlitten
- 15a: Führungsabschnitt des Schlittens
- 15b: Schlittenseitenteil
- 15c: Befestigungsabschnitt
- 16: Scheibe aus Gleitmaterial
- 17: Aktuator
- 17a: Freistrecke
- 17b: erste Rampe
- 17c: zweite Rampe
- 18: Schalter
- 18a: Schaltrolle
- 19: Haltefuß des Geschwindigkeitsbegrenzers
- 20: Langlöcher
- 21: Gehäusekasten
- 22: Ein- und Auslass des Gehäusekastens
- 23: Umlenkrolle
- 24: Hülse
- 25: Antriebsscheibe
- 26: Inkrementalgeberrad
- 27: Elektronik
- 28: Sensoren
- 29: geschlossene Stirnschmalseite einer Nut
- 30: externe Versorgungsspannung 24V
- 31: Notstromeinrichtung meist als Notstrombatterie oder Notstromakku
- 32: Encoder, generiert Positionsänderungssignal
- 33: Sicherheitsschalter bzw. Sicherheitskreis
- 34: Haltemagnet einer Brems- und/der Fangvorrichtung
- 35: Link zu einer anderweitigen Steuerung z. B. der zentralen Aufzugssteuerung
- 36: Leistungsschalter für die Pulsweitenmodulation

- L: Längsachse des Schachts
- LA: Längsachse des biegeschlaffen Zugmittels
- LL: Langloch im Schlitten
- SK: Schachtkopf
- SG: Schachtgrund
- F: Flucht
- S: Seitenwand
- N: Nut
- P*: Längenpfeil
- P1 bis: P5 Operative Punkte eines Schieber gestalteten Aktuators

## Patentansprüche

1. Geschwindigkeitsbegrenzersystem für einen Aufzug mit einem Fahrkorb (3), mit
einem an einem Fahrkorb (3) mitfahrenden Geschwindigkeitsbegrenzer (9),
einem biegeschlaffen Zugmittel (10) zum ortsfesten Spannen entlang des Verfahrweges eines Fahrkorbs (3) zwischen zwei Fixpunkten, an denen das untere und obere Ende des biegeschlaffen Zugmittels (10) verankert ist,
zwei Federelementen (13, 14), die zwischen sich das biegeschlaffe Zugmittel (10) floatend gespannt halten, **dadurch gekennzeichnet, dass** das Geschwindigkeitsbegrenzersystem einen Aktuator (17) zum Anbau an oder Einbau in das biegeschlaffe Zugmittel (10) und einen von dem Aktuator (17) betätigten Schalter (18) umfasst, und
dass der Aktuator (17) so gestaltet ist, dass sich das biegeschlaffe Zugmittel (10) betriebsbereit eingebaut eine Strecke +/- Δ L relativ zum Kontakt hin und her bewegen kann, ohne dass der Kontakt betätigt wird, und so gestaltet ist, dass der Kontakt betätigt wird, wenn in dem biegeschlaffen Zugmittel (10) entweder eine Zugkraft auftritt, die das biegeschlaffe Zugmittel (10)im Bereich des Aktuators (17) um eine Strecke von mehr als - Δ L verlagert, oder das biegeschlaffe Zugmittel (10) so weit erschlafft, dass es sich um eine Strecke von mehr als + Δ L verlagert.

2. Geschwindigkeitsbegrenzersystem nach Anspruch 1, **dadurch gekennzeichnet, dass** der Aktuator (17) ein biegesteifer Schieber ist, der gegenüber dem Schalter (18) eine Freistrecke (17a) aufweist, an deren Enden sich jeweils eine Rampe (17b, 17c) zur Betätigung des Schalters (18) anschließt.

3. Geschwindigkeitsbegrenzersystem nach Anspruch 2, **dadurch gekennzeichnet, dass** der Schieber ausschließlich durch das biegeschlaffe Zugmittel (10) mit oder ohne unmittelbare Beteiligung einer Feder geführt wird.

4. Geschwindigkeitsbegrenzersystem nach Anspruch 3, **dadurch gekennzeichnet, dass** der Schieber parallel zum biegeschlaffen Zugmittel (10) und seiner Längsachse (LA) an diesem befestigt ist.

5. Geschwindigkeitsbegrenzersystem nach Anspruch 2, **dadurch gekennzeichnet, dass** der Schieber Teil eines an einer Gleit- oder Kugelführung translatorisch geführten Schlittens (15) ist.

6. Geschwindigkeitsbegrenzersystem nach Anspruch 3 oder Anspruch 5, **dadurch gekennzeichnet, dass** der Schieber oder der den Schieber umfassende Schlitten (15) zwischen ein Ende des biegeschlaffen Zugmittels (10) und einem Federelement (13, 14) eingebaut ist oder zwischen zwei Abschnitten des biegeschlaffen Zugmittels (10).

7. Geschwindigkeitsbegrenzersystem nach einem der vorhergehenden Ansprüche, **dadurch gekennzeichnet, dass** das biegeschlaffe Zugmittel (10) auf seiner ganzen oder zumindest überwiegenden Länge zwischen zwei Auslegern gespannt gehalten wird, die ihrerseits an einer Führungsschiene (2) befestigt sind.

8. Geschwindigkeitsbegrenzersystem nach einem der vorhergehenden Ansprüche, **dadurch gekennzeichnet, dass** ein Dämpfer vorgesehen ist, der die Schwingungen des biegeschlaffen Zugmittels (10) reduziert.

9. Geschwindigkeitsbegrenzersystem nach einem der vorhergehenden Ansprüche, **dadurch gekennzeichnet, dass** das obere Federelement (14) so dimensioniert ist, dass seine Federkraft größer als die Gewichtskraft des biegeschlaffen Zugmittels (10) ist, so dass das obere Federelement (14) das biegeschlaffe Zugmittel (10) auch dann anhebt, wenn das untere Federelement (13) erschlafft oder vollständig versagt und dadurch überwiegend oder vollständig spannungslos wird.

10. Aufzug mit einem Geschwindigkeitsbegrenzersystem nach einem der vorhergehenden Ansprüche.

11. Aufzug nach Anspruch 10, mit
einem Fahrkorb (3), und
einer Brems- und/oder Fangvorrichtung (8) zur Beeinflussung der Fahrkorbbewegung, wobei der Geschwindigkeitsbegrenzer (9) das mit seinen Enden starr oder elastisch zwischen zwei Fixpunkten verankerte, biegeschlaffe Zugmittel (10) abfährt, **dadurch gekennzeichnet, dass** der Geschwindigkeitsbegrenzer (9) bifunktional ist, indem er einerseits eine Schachtkopierung verwirklicht, weil er über eine Elektronik (27) verfügt, die anhand der durch das Abfahren des biegeschlaffen Zugmittels (10) generierten Signale die aktuelle Position oder Positionsänderung des Fahrkorbs (3) bestimmt und an die anderweitige Aufzugssteuerung ausgibt, und andererseits zusätzlich eine autonom arbeitende Elektronik (27) besitzt, die unmittelbar mit der elektrisch betätigbaren Brems- und/oder Fangvorrichtung (8) verkabelt ist und den oder die Haltemagneten der Bremsfangvorrichtung (8) im Falle eines unzulässigen Bewegungszustandes stromlos schaltet.

12. Aufzug nach Anspruch 10 oder 11, **dadurch gekennzeichnet, dass** der Geschwindigkeitsbegrenzer (9) eine Antriebsscheibe (25) aufweist, die von dem sich relativ zum Fahrkorb (3) bewegenden biegeschlaffen Zugmittel (10) unter Umschlingung von mindestens 120°, besser mindestens 150° angetrieben wird, und die Antriebsscheibe (25) formschlüssig, vorzugsweise durch Anordnung auf einer gemeinsamen Welle, mit einem Inkrementalgeberrad (26) gekoppelt ist, das zumindest ein Positionssignal erzeugt, das von einer Elektronik (27) ausgewertet wird, die die Brems- und/oder Fangvorrichtung (8) elektrisch aktiviert.

13. Aufzug nach Anspruch 10 oder 11, **dadurch gekennzeichnet, dass** das biegeschlaffe Zugmittel (10) formschlüssig mit der Antriebsscheibe (25) des Geschwindigkeitsbegrenzers (9) interagiert.

14. Aufzug nach Anspruch 13, **dadurch gekennzeichnet, dass** die Antriebsscheibe mit Formschlussvertiefungen ausgerüstet ist, in die sich die Formschlusselemente des Zugmittels beim Ablaufen des Zugmittels über die Antriebsscheibe einlegen können, wobei die Formschlussvertiefungen Nuten sind, die an einer ihrer beiden Stirnschmalseiten geschlossen und an ihrer gegenüberliegenden Stirnschmalseiten zur Stirnseite der Antriebsscheibe offen sind, und in Umfangsrichtung nacheinander angeordnete Nuten im regelmäßigen Wechsel zur einen und zur anderen Stirnseite der Antriebsscheibe hin offen sind.

15. Aufzug nach Anspruch 14, **dadurch gekennzeichnet, dass** die Formschlusselemente des biegeschlaffen Zugmittels (10) jeweils nur einen Teil der Breite des biegeschlaffen Zugmittels (10) einnehmen und, entweder in Richtung der Längsachse (LA) des biegeschlaffen Zugmittels (10) gesehen, wechselweise den einen und den andern Teil der Breite des biegeschlaffen Zugmittels (10) einnehmen oder in Richtung der Längsachse (LA) des biegeschlaffen Zugmittels (10) gesehen, nur Teil der Breite des biegeschlaffen Zugmittels (10) einnehmen und in Bezug auf die Breite des biegeschlaffen Zugmittels mittig auf diesem positioniert sind.

16. Aufzug nach einem der Ansprüche 13 bis 15, **dadurch gekennzeichnet, dass** die Formschlusselemente als Kegelstümpfe gestaltet sind.

17. Aufzug nach einem der vorhergehenden Ansprüche 10 bis 16, **dadurch gekennzeichnet, dass** die Elektronik (17) den oder die Haltemagneten, der oder die mindestens eine Brems- und/oder Fangvorrichtung gelüftet in Bereitschaftsposition halten, eine Einrichtung umfasst, die den durch den oder die Haltemagneten fließenden Strom misst und die Stromversorgung dann derart steuert oder regelt, dass der aktuell durch den oder die Haltemagneten fließende Strom innerhalb einer vorgegebenen Bandbreite liegt.

18. Aufzug nach Anspruch 17, **dadurch gekennzeichnet, dass** die Elektronik den oder die Haltemagneten über eine Einrichtung zur Pulsweitenmodulation speist.

## Claims

1. Speed limiter system for an elevator with a car (3), comprising a speed limiter (9) riding on a car (3), a non-rigid cable (10) for stationary tensioning along the travel path of a car (3) between two fixed points where the lower and upper ends of the non-rigid cable (10) are anchored, two spring elements (13, 14) that hold the non-rigid cable (10) floatingly tensioned between them, **characterized in that** the speed limiter system comprises an actuator (17) for attachment to or integration into the non-rigid cable (10) and a switch (18) actuated by the actuator (17), and the actuator (17) is designed such that the non-rigid cable (10), when installed and ready for operation, can move a distance of +/- Δ L relative to the contact back and forth without actuating the contact, and is designed to actuate the contact when either a tensile force occurs in the non-rigid cable (10) that displaces the non-rigid cable (10) in the region of the actuator (17) by a distance greater than - Δ L or when the non-rigid cable (10) relaxes to a degree that it displaces by a distance greater than + Δ L.

2. Speed limiter system according to claim 1, **characterized in that** the actuator (17) is a rigid slider having a free travel (17a) with ramps (17b, 17c) at its ends for actuating the switch (18).

3. Speed limiter system according to claim 2, **characterized in that** the slider is guided exclusively by the non-rigid cable (10) with or without direct involvement of a spring.

4. Speed limiter system according to claim 3, **characterized in that** the slider is attached to the non-rigid cable (10) parallel to the non-rigid cable (10) and its longitudinal axis (LA).

5. Speed limiter system according to claim 2, **characterized in that** the slider is part of a carriage (15) guided translationally on a sliding or ball guide.

6. Speed limiter system according to claim 3 or claim 5, **characterized in that** the slider or the carriage (15) encompassing the slider is installed between one end of the non-rigid cable (10) and a spring element (13, 14) or between two sections of the non-rigid cable (10).

7. Speed limiter system according to any of the preceding claims, **characterized in that** the non-rigid cable (10) is tensioned between two supports along its entire length or at least predominantly, which are in turn attached to a guide rail (2).

8. Speed limiter system according to any of the preceding claims, **characterized in that** a damper is provided to reduce vibrations of the non-rigid cable (10).

9. Speed limiter system according to any of the preceding claims, **characterized in that** the upper spring element (14) is dimensioned such that its spring force is greater than the weight of the non-rigid cable (10), so that the upper spring element (14) lifts the non-rigid cable (10) even when the lower spring element (13) relaxes or completely fails, rendering it predominantly or entirely tensionless.

10. Elevator with a speed limiter system according to any of the preceding claims.

11. Elevator according to claim 10, comprising a car (3) and a braking and/or catching device (8) for influencing the movement of the car, wherein the speed limiter (9) travels the non-rigid cable (10), which is rigidly or elastically anchored between two fixed points, **characterized in that** the speed limiter (9) is bifunctional **in that** it realizes a shaft copying because it has electronics (27) that determine the current position or position change of the car (3) based on the signals generated by the movement of the non-rigid cable (10) and outputs it to the elevator control system, and additionally has autonomous electronics (27) directly wired to the electrically actuated braking and/or catching device (8) and currentless switches the holding magnets of the braking and catching device (8) in the event of an impermissible motion state.

12. Elevator according to claim 10 or 11, **characterized in that** the speed limiter (9) has a drive pulley (25) driven by the non-rigid cable (10) moving relative to the car (3) while wrapping around at least 120°, preferably at least 150°, and the drive pulley (25) is positively coupled, preferably by being arranged on a common shaft, with an incremental encoder wheel (26) that generates at least one position signal, which is evaluated by electronics (27) that electrically activate the braking and/or catching device (8).

13. Elevator according to claim 10 or 11, **characterized in that** the non-rigid cable (10) interacts in a form fitting manner with the drive pulley (25) of the speed limiter (9).

14. Elevator according to claim 13, **characterized in that** the drive pulley is equipped with form-fit-locking recesses into which the form-fit-locking elements of the cable can insert when the cable runs over the drive pulley, with the form-fit-locking recesses being grooves that are closed at one of their two end faces and open at their opposite end faces towards the front face of the drive pulley, and grooves arranged successively in the circumferential direction are in a regular manner alternately open towards one and the other end face of the drive pulley.

15. Elevator according to claim 14, **characterized in that** the form-fit-locking elements of the non-rigid cable (10) each occupy only a portion of the width of the non-rigid cable (10) and, when viewed in the direction of the longitudinal axis (LA) of the non-rigid cable (10), alternately occupy one and the other portion of the width of the non-rigid cable (10) or, when viewed in the direction of the longitudinal axis (LA) of the non-rigid cable (10), only occupy a portion of the width of the non-rigid cable (10) and are positioned centrally on the non-rigid cable with respect to the width of the non-rigid cable.

16. Elevator according to any of claims 13 to 15, **characterized in that** the positive-locking elements are designed as truncated cones.

17. Elevator according to any of the preceding claims 10 to 16, **characterized in that** the electronics (17) maintain the holding magnets of the at least one braking and/or safety device in a latched standby position and comprise a device that measures the current flowing through the holding magnets and controls or regulates the power supply such that the actual current flowing through the holding magnets falls within a predetermined range.

18. Elevator according to claim 17, **characterized in that** the electronics supply the holding magnets via a pulse-width modulation device.

## Revendications

1. Système limiteur de vitesse pour un ascenseur avec une cabine (3), comprenant un limiteur de vitesse (9) monté sur une cabine (3), un câble souple en flexion (10) pour le tendre de manière fixe le long du trajet de déplacement d'une cabine (3) entre deux points fixes où les extrémités inférieure et supérieure du câble souple en flexion (10) sont ancrées, deux éléments à ressort (13, 14) maintenant le câble souple en flexion (10) tendu en flottaison entre eux, **caractérisé en ce que** le système limiteur de vitesse comprend un actionneur (17) à fixer ou à intégrer dans le câble souple en flexion (10) et un commutateur (18) actionné par l'actionneur (17), et que l'actionneur (17) est conçu de telle manière que le câble souple en flexion (10), lorsqu'il est installé et prêt à fonctionner, puisse se déplacer d'une distance de +/- Δ L par rapport au contact en avant et en arrière sans actionner le contact, et est conçu pour actionner le contact lorsque soit une force de traction se produit dans le câble souple en flexion (10) qui déplace le câble souple en flexion (10) dans la région de l'actionneur (17) sur une distance supérieure à - Δ L, soit lorsque le câble souple en flexion (10) se relâche à un point tel qu'il se déplace sur une distance supérieure à + Δ L.

2. Système limiteur de vitesse selon la revendication 1, **caractérisé en ce que** l'actionneur (17) est un curseur rigide ayant une course libre (17a) avec des rampes (17b, 17c) à ses extrémités pour actionner le commutateur (18).

3. Système limiteur de vitesse selon la revendication 2, **caractérisé en ce que** le curseur est guidé exclusivement par le câble souple en flexion (10) avec ou sans l'implication directe d'un ressort.

4. Système limiteur de vitesse selon la revendication 3, **caractérisé en ce que** le curseur est fixé au câble souple en flexion (10) de manière parallèle au câble souple en flexion (10) et à son axe longitudinal (LA).

5. Système limiteur de vitesse selon la revendication 2, **caractérisé en ce que** le curseur fait partie d'un chariot (15) guidé de manière translationnelle sur un guide coulissant ou à billes.

6. Système limiteur de vitesse selon la revendication 3 ou la revendication 5, **caractérisé en ce que** le curseur ou le chariot (15) comprenant le curseur est installé entre une extrémité du câble souple en flexion (10) et un élément à ressort (13, 14) ou entre deux sections du câble souple en flexion (10).

7. Système limiteur de vitesse selon l'une quelconque des revendications précédentes, **caractérisé en ce que** le câble souple en flexion (10) est maintenu en tension entre deux supports sur toute sa longueur ou au moins en grande partie, lesquels sont à leur tour fixés à un rail de guidage (2).

8. Système limiteur de vitesse selon l'une quelconque des revendications précédentes, **caractérisé en ce qu'**un amortisseur est prévu pour réduire les vibrations du câble souple en flexion (10).

9. Système limiteur de vitesse selon l'une quelconque des revendications précédentes, **caractérisé en ce que** l'élément à ressort supérieur (14) est dimensionné de telle manière que sa force de ressort est supérieure au poids du câble souple en flexion (10), de sorte que l'élément à ressort supérieur (14) soulève le câble souple en flexion (10) même lorsque l'élément à ressort inférieur (13) se relâche ou tombe en panne complètement, le rendant principalement ou entièrement sans tension.

10. Ascenseur avec un système limiteur de vitesse selon l'une quelconque des revendications précédentes.

11. Ascenseur selon la revendication 10, comprenant une cabine (3) et un dispositif de freinage et/ou de capteur (8) pour influencer le mouvement de la cabine, le limiteur de vitesse (9) parcourant le câble souple en flexion (10), qui est ancré de manière rigide ou élastique entre deux points fixes, **caractérisé en ce que** le limiteur de vitesse (9) est bifonctionnel **en ce qu'**il réalise une copie de puits car il est doté d'une électronique (27) qui détermine la position actuelle ou le changement de position de la cabine (3) en fonction des signaux générés par le mouvement du câble souple en flexion (10) et les transmet au système de commande de l'ascenseur, et possède en outre une électronique autonome (27) câblée directement au dispositif de freinage et/ou de capteur à actionnement électrique (8) sans alimentation électrique et commute les aimants de retenue du dispositif de freinage et de sécurité (8) en cas d'état de mouvement non autorisé.

12. Ascenseur selon la revendication 10 ou 11, **caractérisé en ce que** le limiteur de vitesse (9) comporte une poulie d'entraînement (25) entraînée par le câble souple en flexion (10) se déplaçant par rapport à la cabine (3) tout en s'enroulant autour d'au moins 120°, de préférence au moins 150°, et la poulie d'entraînement (25) est couplée positivement, de préférence par être disposée sur un arbre commun, avec une roue codeuse incrémentale (26) qui génère au moins un signal de position, qui est évalué par l'électronique (27) qui active électriquement le dispositif de freinage et/ou de sécurité (8).

13. Ascenseur selon la revendication 10 ou 11, **caractérisé en ce que** le câble souple en flexion (10) interagit en manière ajusté de forme avec la poulie d'entraînement (25) du limiteur de vitesse (9).

14. Ascenseur selon la revendication 13, **caractérisé en ce que** la poulie d'entraînement est équipée de rainures d'engagement dans lesquelles les éléments d'engagement ajusté de forme du câble peuvent s'insérer lorsque le câble passe sur la poulie d'entraînement, les rainures d'engagement étant des rainures fermées à une de leurs deux faces d'extrémité et ouvertes à leurs faces d'extrémité opposées vers la face avant de la poulie d'entraînement, et des rainures disposées successivement dans la direction circonférentielle alternant en manière regulaire entre une face d'extrémité et l'autre face d'extrémité de la poulie d'entraînement.

15. Ascenseur selon la revendication 14, **caractérisé en ce que** les éléments d'engagement ajusté de forme du câble souple en flexion (10) occupent chacun seulement une partie de la largeur du câble souple en flexion (10) et, lorsqu'ils sont vus dans la direction de l'axe longitudinal (LA) du câble souple en flexion (10), occupent alternativement une et l'autre partie de la largeur du câble souple en flexion (10) ou, lorsqu'ils sont vus dans la direction de l'axe longitudinal (LA) du câble souple en flexion (10), occupent seulement une partie de la largeur du câble souple en flexion (10) et sont positionnés au centre du câble souple en flexion par rapport à sa largeur.

16. Ascenseur selon l'une quelconque des revendications 13 à 15, **caractérisé en ce que** les éléments d'engagement ajuste de forme sont conçus sous forme de cônes tronqués.

17. Ascenseur selon l'une quelconque des revendications précédentes 10 à 16, **caractérisé en ce que** l'électronique (17) maintient les aimants de retenue du ou des dispositifs de freinage et/ou de capteur au moins en position verrouillée en attente, et comprend un dispositif qui mesure le courant circulant à travers les aimants de retenue et qui contrôle ou régule ensuite l'alimentation électrique de telle sorte que le courant circulant actuellement à travers les aimants de retenue se situe dans une plage prédéfinie.

18. Ascenseur selon la revendication 17, **caractérisé en ce que** l'électronique alimente les aimants de retenue via un dispositif de modulation de largeur d'impulsion.
